# EUROPÄISCHE PATENTSCHRIFT

(11) **EP 1 418 145 B1**
(45) Veröffentlichungstag und Bekanntmachung des Hinweises auf die Patenterteilung: **16.12.2009**
(21) Anmeldenummer: 03024224.2
(22) Anmeldetag: 22.10.2003
(51) Int. Cl.: B65H 37/02, B65H 37/06

(54) **Verfahren und Vorrichtung zum Herstellen von Falt-Coupons**
Method and apparatus for producing coupons of folded paper
Méthode et appareil pour produire coupons de papier plié

(30) Priorität: 08.11.2002 DE 10252550
(43) Veröffentlichungstag der Anmeldung: 12.05.2004
(73) Patentinhaber: Focke & Co. (GmbH & Co. KG), 27283 Verden (DE)
(72) Erfinder: Focke, Heinz, 27283 Verden (DE); Häfker, Thomas, 27299 Langwedel (DE); Schmidt, Jens, 28879 Grasberg (DE)
(74) Vertreter: Bolte, Erich

(56) Entgegenhaltungen:
- EP-A- 0 271 968
- EP-A- 0 274 872
- EP-A- 0 528 576
- GB-A- 1 557 591
- US-A- 4 420 147
- US-A- 5 095 682

## Beschreibung

Die Erfindung betrifft ein Verfahren zum Herstellen von gefalteten Druckträgern aus dünnem Material mit mindestens zwei durch Verkleben miteinander verbundenen Faltschenkeln.

Der Falt-Coupon dient als Beigabe für Packungen, und zwar insbesondere Zigarettenpackungen. Ziel ist es mit der Zigarettenpackung dem Verbraucher einen möglichst großflächigen Druckträger anzubieten, der Sachinformationen, Werbehinweise oder Gutscheine beinhaltet. Die üblicherweise mehrfach gefalteten Falt-Coupons werden zunächst als Zuschnitt von einer Materialbahn (Papier) abgetrennt und durch ein Faltaggregat hindurchgefördert (buckle-folder), welches die (Mehrfach-)Faltung durchführt. Im Anschluss an das Faltaggregat werden mindestens zwei Faltschenkel des Falt-Coupons durch punkt- oder flächenförmige Verklebung miteinander verbunden. Der so gebildete Falt-Coupon wird in den Herstellungs- bzw. Faltprozess der (Zigaretten-)Packung eingeführt und innerhalb der Packung positioniert. Bei Zigarettenpackungen ist es üblich, den Falt-Coupon zwischen der eigentlichen Zigarettenpackung und einer Außenumhüllung aus Folie zu platzieren. Alternativ kann der Falt-Coupon auch an der Außenseite der Außenumhüllung befestigt sein.

Bekannt sind Verfahren und Vorrichtung zum Herstellen von doppellagigen Materialbahnen für einfach gefaltete, also zwei Faltschenkel aufweisende Druckträger. Die doppelt breite fortlaufende Materialbahn wird mit Leim des Typs Hotmelt versehen. Nach dem Aushärten der streifenförmigen, längs- und quergerichteten Leimbereiche wird die fortlaufende Bahn mittig in Längsrichtung gefaltet, sodass zwei fortlaufende Bahnschenkel übereinander liegend positioniert sind. Die so ausgebildete Bahn wird durch eine Wärme- und Druckstation hindurch geleitet. Durch Zuführen von Wärme wird der Leim reaktiviert. Die beiden Bahnschenkel werden sodann aneinander gedrückt und miteinander verbunden (US 4 420 147).

Es geht um die rationelle, wirtschaftliche Fertigung und Bereitstellung derartiger Falt-Coupons.

Der Erfindung liegt die Aufgabe zugrunde, die Herstellung von insbesondere mehrfach gefalteten Falt-Coupons so durchzuführen, dass die Falt-Coupons ohne Leistungseinbußen bei der Fertigung der Packung selbst dieser zugeführt werden können.

Bei dem erfindungsgemäßen Verfahren zur Lösung dieser Aufgabe wird wie folgt vorgegangen:

Eine hinsichtlich der Breite der Druckträger doppelt breite fortlaufende Materialbahn wird mit Leimfeldern aus Heißleim im Hinblick auf die zu verklebenden Faltschenkel versehen und diese nach dem Falten durch Zuführen von Wärme und Druck miteinander verbunden, wobei von der mit ausgehärteten Leimfeldern versehenen Materialbahn Zuschnitte mit hinsichtlich der Druckträger doppelter Breite abgetrennt und die doppelt breiten Zuschnitte einem Faltaggregat zur Durchführung der Faltungen entsprechend der Ausbildung der herzustellenden Druckträger zugeführt werden und wobei nach dem Falten des doppelt breiten Zuschnitts die Leimfelder durch Zuführen von Wärme aktiviert und die Faltschenkel durch Druck miteinander verbunden werden und wobei sodann die Druckträger doppelter Breite in Längsrichtung durchtrennt werden zur Herstellung von jeweils zwei nebeneinander liegenden Druckträgern.

Durch die Verwendung von Leimfeldern bzw. Leimstellen, nämlich Leimpunkten oder kleinen Leimflächen aus Hot-Melt-Kleber ist es möglich, die Leimfelder bereits an der Materialbahn anzubringen, entsprechend der Position am fertigen Falt-Coupon.

Bei der Fertigung von Falt-Coupons aus einer doppelt breiten und/oder doppellagig gefalteten Materialbahn sind zwei oder mehr Leimstellen oder Leimfelder - vor einer Querfaltung der Materialbahn zur Schaffung der doppellagigen Ausbildung - auf der Materialbahn anzubringen, wobei die Leimstellen oder Leimfelder so positioniert sind, dass jeweils äußere Faltschenkel, gegebenenfalls drei äußere Faltschenkel, miteinander verbunden werden.

Die Besonderheit der erfindungsgemäßen Vorrichtung besteht darin, dass es sich dabei um eine eigenständige apparative Einheit handelt, die an einer Verpackungsmaschine so angebracht werden kann, dass die fertigen Falt-Coupons unmittelbar an die Verpackungsmaschine übergeben werden, und zwar insbesondere an eine Folieneinschlagmaschine.

Die Vorrichtung ist mit mindestens einem Leimaggregat versehen zum Aufbringen der Leimfelder nach Maßgabe von an der Materialbahn angebrachten Druckmarken. Weiterhin ist in besonderer Weise ein an das Faltaggregat für die Falt-Coupon anschließendes Aktivierungsaggregat für Hot-Melt ausgebildet.

Einzelheiten der Vorrichtung sowie der herzustellenden Zuschnitte oder Falt-Coupons werden nachfolgend anhand der Zeichnungen näher erläutert. Es zeigt:
- Fig. 1: eine Vorrichtung zum Herstellen von Falt-Coupons aus Materialbahnen in schematischer Seitenansicht,
- Fig. 2: eine Einzelheit der Vorrichtung gemäß Fig. 1, nämlich ein Leimaktivierungsaggregat, in einem Querschnitt der Schnittebene II-II in Fig. 1, bei vergrößertem Maßstab,
- Fig. 3: das Aktivierungsaggregat gemäß Fig. 2 in einer Stirnansicht gemäß Pfeil III in Fig. 1,
- Fig. 4: das Aktivierungsaggregat gemäß Fig. 2, Fig. 3 in Draufsicht entsprechend Pfeil IV in Fig. 1, ebenfalls in vergrößertem Maßstab,
- Fig. 5: eine weitere Einzelheit der Vorrichtung, nämlich ein Rillaggregat, in Seitenansicht, bei vergrößertem Maßstab (Ausschnitt V in Fig. 1).
- Fig. 6: einen (doppelten) Falt-Coupon in Draufsicht,
- Fig. 7: einen Querschnitt durch den Falt-Coupon gemäß Fig. 6 in der Schnittebene VII-VII,
- Fig. 8: einen Abschnitt einer Materialbahn zum Herstellen von Zuschnitten für Falt-Coupons in Draufsicht,
- Fig. 9: einen Querschnitt durch die Materialbahn gemäß Fig. 8 in der Schnittebene IX-IX,
- Fig. 10: einen (doppelten) Falt-Coupon aus einer Materialbahn gemäß Fig. 8, Fig. 9, in Draufsicht,
- Fig. 11: den Falt-Coupon gemäß Fig. 10 im Querschnitt in der Schnittebene XI-XI,
- Fig. 12: einen (doppelten) Zuschnitt für die Fertigung von Falt-Coupons gemäß Fig. 6, Fig. 7,
- Fig. 13: einen Abschnitt einer Materialbahn für die Fertigung von Falt-Coupons gemäß Fig. 10, Fig. 11.

Die in Fig. 1 schematisch gezeigte Vorrichtung zum Herstellen von gefalteten Druckträgern, nämlich Falt-Coupons 10, ist als eigenständige Einheit ausgebildet mit Maschinengestell bzw. Maschinengehäuse. Die Vorrichtung kann an eine Verpackungsmaschine angeschlossen werden, um die fertigen Falt-Coupons 10 in den Verpackungsprozess einzuführen. Eine hierfür geeignete, vorteilhafte Lösung ergibt sich aus EP 1 125 843.

Die Falt-Coupons 10 werden aus einer fortlaufenden Materialbahn 11 aus Papier oder ähnlichem Werkstoff gefertigt. Die Materialbahn 11 wird jeweils von einer Bobine 12, 13 abgezogen, die Bestandteil der Vorrichtung ist. Die Materialbahn 11 durchläuft ein Spliceaggregat 14 zum Verbinden einer ablaufenden Materialbahn mit einer neuen. Es schließt an ein Bahnpendel 15, welches als Ausgleichsspeicher mehrere Bahnschleifen erzeugt. Danach gelangt die Materialbahn 11 in den oberen Teil der Vorrichtung, in der eine Vorbereitung auf die Herstellung von Falt-Coupons 10 erfolgt.

Für die Fertigung der Falt-Coupons 10 muss zunächst die Materialbahn 11 in Bewegungsrichtung exakt ausgerichtet werden und durchläuft zu diesem Zweck eine Einheit 16 zur Kantensteuerung. Danach wird die Materialbahn 11 umgelenkt unter Bildung eines aufrechten bzw. vertikalen Bahnabschnitts 17. In diesem Bereich wird die Materialbahn 11 mit Leim versehen, nämlich mit Leimpunkten oder Leimfeldern 18, 19. Der Leim wird durch Leimaggregate 20, 21 übertragen, die vorzugsweise nach dem Prinzip der Kontaktbeleimung arbeiten, also mit Kontaktdüsen, die kurzzeitig Anlage erhalten an der Materialbahn zur Übertragung eines oder mehrerer Leimfelder 18, 19. Die Leimaggregate 20, 21 sind zu beiden Seiten der Materialbahn 11 angeordnet, und zwar der Höhe nach versetzt zueinander.

Nach einer oberen zweimaligen Umlenkung und einem anschließenden Vertikalabschnitt der Materialbahn 11 gelangt diese in den Bereich eines Druckmarkenlesers 22. Die Materialbahn 11 ist mit exakt positionierten Druckmarken versehen, durch die bestimmte Organe steuerbar sind. Der Druckmarkenleser 22 ist ein insbesondere optoelektronischer Sensor, der die Druckmarken erkennt und danach Steuersignale erzeugt.

Durch erneute Umlenkung der Materialbahn 11 gelangt diese in den Bereich von Vorzugswalzen 23. Diese bewirken durch entsprechenden Antrieb eine exakte, vorzugsweise kontinuierliche Förderbewegung der Materialbahn 11, und zwar zu einem Trennaggregat 24 zum Abtrennen von ebenen, ungefalteten Zuschnitten 25 von der Materialbahn 11. Das Trennaggregat 24 besteht aus einer umlaufenden Messerwalze mit einem feststehenden Gegenmesser. Das Trennaggregat 24 wird über den Drückmarkenleser 22 gesteuert.

Die Zuschnitte 25 werden durch Förderorgane nacheinander in ein Faltaggregat 26 (Buckle-Folder) eingefördert. An einer Austrittsseite verlassen hinsichtlich der Faltung komplette Falt-Coupons 10 das Faltaggregat 26.

Die Falt-Coupons 10 können in unterschiedlicher Weise ausgebildet sein. Eine erste Ausführung ist in Fig. 7 im Querschnitt gezeigt. Danach ist der Zuschnitt 25 so gefaltet, dass insgesamt vier Faltschenkel 27, 28, 29, 30 entstehen. Die Faltung ist so durchgeführt, dass ein innerer Faltschenkel 29 von Faltschenkeln 28 und 30 abgedeckt ist. Ein äußerer Faltschenkel 27 ist mit dem benachbarten inneren Schenkel 28 verbunden, und zwar durch ein einem freien Rand des Faltschenkels 27 zugekehrtes Leimfeld 18 der beschriebenen Ausführung.

Ein so ausgebildeter Falt-Coupon 10 wird aus einem langgestreckten, rechteckigen Zuschnitt (Fig. 12) gefaltet. Im vorliegenden Falle wird eine Doppelbahn gefahren, also eine Materialbahn 11 doppelter Breite. Der von der Materialbahn 11 abgetrennte, dem Faltaggregat 26 zugeführte Zuschnitt 25 hat demnach gemäß Fig. 12 eine doppelte Breite und besteht aus zwei nebeneinander liegenden Einzelzuschnitten 31, 32. Die einzelnen Faltschenkel 27..30 sind durch quergerichtete, gestrichelte Linien gekennzeichnet, wobei diese Linien zugleich quergerichtete Faltlinien sind. Jedem der Einzelzuschnitte 31, 32 ist ein Leimfeld 18 zugeordnet. Der aus den beiden Einzelzuschnitten 31, 32 bestehende Zuschnitt 25 wird in das Faltaggregat 26 eingeführt. Aus diesem tritt demnach ein Falt-Coupon doppelter Breite aus (Fig. 6). Dieser wird im Bereich einer mittleren Trennebene 33 durchtrennt, so dass danach zwei einzelne Falt-Coupons 10 in der Ausführung gemäß Fig. 7 entstehen. Vor dem Trennschnitt werden die aus Hot-Melt bestehenden Leimfelder 18 (re-)aktiviert durch Zuführen von Wärme. Des weiteren werden die Faltschenkel 27..30 aneinandergedrückt, so dass die Verbindung zwischen den Faltschenkeln 27 und 28 im Bereich des Leimfeldes 18 geschaffen wird.

Bei der Vorrichtung gemäß Fig. 1 ist im Anschluss an das Faltaggregat 26 ein in besonderer Weise ausgebildetes Gerät 34 angeordnet, welches die Falt-Coupons 10 vervollständigt. Das Gerät 34 besteht aus einer Wärmestation 35 und einer Trennstation 36. Die aus dem Faltaggregat 26 austretenden (doppelt breiten) Falt-Coupons 10 gelangen unmittelbar in das Gerät 34 zur Nachbehandlung und werden durch einen Coupon-Förderer durch die Wärmestation 35 und anschließend durch die Trennstation 36 hindurchtransportiert.

Das Gerät 34 besteht zu diesem Zweck aus mehreren Gurtförderern 37, 38, 39. Jeder dieser Gurtförderer 37..39 besteht aus zwei einander gegenüber liegenden oberen und unteren Endlosgurten. Zwischen einander zugekehrten Fördertrumen 40 und 41 werden die Falt-Coupons 10 transportiert. Die auf gemeinsamen Wellen bzw. Achsen angeordneten Gurtförderer 37, 38, 39 sind mit Abstand voneinander angeordnet. Zwischen benachbarten Gurtförderern 37, 38 einerseits und 38, 39 andererseits ist jeweils ein Heizelement 42 angeordnet. Es handelt sich dabei um langgestreckte, in Transportrichtung verlaufende Heizkörper mit einem Heizorgan, z. B. einer Heizpatrone. Diese erzeugt die erforderliche Temperatur zum Reaktivieren des Leims der Leimfelder 18, 19. Bei dem vorliegenden Beispiel (Fig. 2) ist für jeden Falt-Coupon 10 ein Heizelement 42 oberhalb der Bewegungsbahn des jeweiligen Falt-Coupons 10 positioniert, und zwar im Bereich des Leimfeldes 18, 19. Dieses ist zur optimalen Wärmeübertragung nach oben gerichtet. Unterhalb der Heizelemente 42 sind jeweils langgestreckte Stützelemente 43 angeordnet, die den zwischen den Gurtförderern gebildeten Zwischenraum ausfüllen.

In der so ausgebildeten Wärmestation 35 werden demnach durch die Heizelemente 42, 43 die erforderliche Wärme und durch die Fördertrume 40, 41 der erforderliche Druck auf die miteinander zu verbindenden Faltschenkel 27, 28 aufgebracht.

Im Anschluss an die Wärmestation 35 werden die (doppelt breiten) Falt-Coupons durch ein Trennmesser 44 mittig durchtrennt. Das Trennmesser 44 ist am Umfang einer Messerrolle 45 angebracht. Eine Gegenrolle 46 ist im Wirkungsbereich des Trennmessers 44 mit einer ringsherum laufenden Nut 47 versehen. Die Messerrolle 45 ist unterhalb und die Gegenrolle 46 oberhalb der Bewegungsbahn der Falt-Coupons 10 angeordnet.

Der Coupon-Förderer erstreckt sich über beide Stationen. Zu diesem Zweck laufen die randseitigen Gurtförderer 37, 39 bis in den Bereich der Trennstation 36. Auf einer gemeinsamen Achse mit Messerrolle 45 und Gegenrolle 46 sind Umlenkrollen 48 für die Gurtförderer 37, 39 gelagert. Der mittlere Gurtförderer 38 endet mit Abstand von der Messerrolle 45 auf einer Umlenkrolle 49 einer in diesem Bereich angebrachten Querachse.

Eine Besonderheit ist der Falt-Coupon 10 gemäß Fig. 11. Dieser ist im Prinzip in gleicher Weise gefaltet wie der Falt-Coupon 10 gemäß Fig. 7, jedoch aus doppellagigem Material bzw. aus einem doppellagigen Zuschnitt 25.

Für die Herstellung eines derartigen Falt-Coupons 10 kommt eine doppellagige Material-bahn 11 gemäß Fig. 8, Fig. 9 zum Einsatz. Die ursprünglich doppelt breite Materialbahn 11 ist durch Umfalten von randseitigen Bahnschenkeln 50, 51 doppellagig, wobei an Rändern der Materialbahn 11 Faltkanten entstehen. Die Bahnschenkel 50, 51 sind so bemessen, dass in der Längsmitte der Materialbahn 11 ein kleiner Abstand zwischen den einander zugekehrten Rändern der Bahnschenkel 50, 51 entsteht, nämlich ein Längsspalt 52.

Von der so ausgebildeten Materialbahn 11 (Fig. 8) werden Zuschnitte 10 abgetrennt und dem Faltaggregat 26 übergeben. Der für diesen Typ des Falt-Cöupons 10 vorbereitete Zuschnitt 25 hat die in Fig. 9 gezeigte Querschnittsform und in Draufsicht die aus Fig. 8 ersichtliche Struktur.

Es werden im Prinzip dieselben Faltschritte durchgeführt, so dass jeweils doppellagige Faltschenkel 27, 28, 29, 30 gebildet sind, wobei der äußere, freie Faltschenkel 27 aus zwei Lagen 53, 54 besteht. Die beiden Lagen 53, 54 sind durch ein (zusätzliches) Leimfeld 19 miteinander verbunden. Der gesamte Faltschenkel 27 bzw. dessen innere Lage 54 ist durch das Leimfeld 18 mit einer zugekehrten Lage des nächstfolgenden Faltschenkels 28 verbunden. Die Materialbahn 11 muss auch hinsichtlich der Anbringung der Leimfelder 18, 19 auf die besondere Ausgestaltung des Falt-Coupons 10 gemäß Fig. 11 vorbereitet werden.

Fig. 13 zeigt einen Ausschnitt der Materialbahn 11 für einen Falt-Coupon 10 gemäß Fig. 11, und zwar vor Faltung der Bahnschenkel 50, 51. Durch eine mittlere strichpunktierte Linie 55 ist die Trennebene angedeutet, in deren Bereich der doppelt breite, doppellagige Falt-Coupon gemäß Fig. 10 durchtrennt wird. Die gestrichelten Linien zeigen die Faltlinien, wobei die in Längsrichtung verlaufenden Linien den randseitigen Faltkanten der doppellagigen Materialbahn 11 gemäß Fig. 9 entsprechen. Wegen der besonderen Verklebung von freien Faltschenkeln gemäß Fig. 11 sind jeder Teilbahn der Materialbahn 11 zwei Leimfelder 18, 19 zugeordnet. Diese sind auf verschiedenen Seiten, also an Oberseite und Unterseite der Materialbahn 11 positioniert. Durch die Faltung der Materialbahn 11 in Längsrichtung und die anschließende Querfaltung im Bereich des Faltaggregats 26 gelangen die Leimfelder 18, 19 in eine Deckungsposition entsprechend Fig. 11. Alternativ können die Leimfelder 18, 19 mindestens in Querrichtung der Materialbahn 11 versetzt zueinander sein, so dass bei dem fertigen Falt-Coupon 10 die betreffenden Leimfelder 18, 19 ebenfalls in Querrichtung versetzt sind.

Im Bereich des Gerätes 34 für die Nachbearbeitung erfolgt auch bei diesem Ausführungsbeispiel eine Durchtrennung des doppelt breiten Falt-Coupons 10 (Ausführung gemäß Fig. 10) in der Längsmitte, nämlich entlang der Linie 55. Der Trennschnitt wird im Bereich des Längsspalts 52 durchgeführt, so dass die (gefalteten) Bahnschenkel 50, 51 von dem Trennschnitt nicht erfasst werden.

Eine weitere Besonderheit ist in Fig. 5 gezeigt. Bei Verwendung von Materialien für den Falt-Coupon 10 mit höherer Festigkeit, insbesondere aber bei mehrlagigen Falt-Coupons 10 (Ausführung gemäß Fig. 11) kann eine Vorformung des Materials bzw. der Materialbahn 11 zweckmäßig sein. Zu diesem Zweck ist ein Prägeorgan 56 gemäß Fig. 5 vorgesehen. Das Prägeorgan 56 besteht aus zwei Prägewalzen, nämlich einer Oberwalze 57 mit rippenartigen Vorsprüngen 58 und einer unteren Gegenwalze 59 mit achsparallel verlaufenden Nuten 60. Die ungefaltete oder im Sinne von Fig. 8/Fig. 9 gefaltete Materialbahn 10 wird zwischen den beiden Walzen hindurchgefördert. Dabei werden quergerichtete Rillen 61 in das Material bzw. in die Materialbahn 11 eingeformt. Diese Rillen 61 entsprechen den Faltlinien bei der Herstellung des Falt-Coupons 10 im Faltaggregat 26. Die Abstände der Vorsprünge 58 sowie der Nuten 60 entsprechen den Positionen von Querfaltlinien, die im Bereich des Faltaggregats 26 hergestellt werden. Vorsprünge 58 und Nuten 60 arbeiten beim Prägevorgang zusammen.

Die Vorrichtung zum Herstellen von Falt-Coupons 10 (Fig. 1) ist zweckmäßigerweise so eingerichtet, dass alternativ die eine oder andere Ausführung von Falt-Coupons 10 gemäß Fig. 7 oder Fig. 11 gefertigt werden kann. Bei der Herstellung von Falt-Coupons 10 der letztgenannten Ausführung kommt ein Zusatzaggregat 62 der Vorrichtung zum Einsatz. Dieses ist an der Oberseite der Vorrichtung angebracht und kann entweder fester Bestandteil der Vorrichtung oder abnehmbar an dieser angebracht sein.

Wenn Falt-Coupons 10 in der Ausführung der Fig. 11 gefertigt werden sollen, wird die Materialbahn 11 im Anschluss an die Beleimung bzw. im Anschluss an die Leimaggregate 20, 21 horizontal abgelenkt und entgegengesetzt zu dem beschriebenen Ausführungsbeispiel (Pfeile in Fig. 1) durch das Zusatzaggregat 62 hindurchgefördert (gestrichelte Darstellung). Die Materialbahn 11 durchläuft nach Umlenkung eine schematisch gezeigte Falteinheit 63. Diese ist in bekannter Weise so ausgebildet, dass während des Transports fortlaufend die beiden Bahnschenkel 50, 51 in die Position gemäß Fig. 8, Fig. 9 gefaltet werden. Im Anschluss an die Falteinheit 63 wird die nun doppellagige Materialbahn 11 durch das bereits beschriebene Prägeorgan 56 hindurchgefördert. Nach zweimaliger Umlenkung gelangt dann die so vorbereitete Materialbahn 11 wieder in den Bereich der bereits beschriebenen Vorrichtung, wird nämlich an dem Druckmarkenleser 22 vorbeigeführt. Der nachfolgende Ablauf in der Vorrichtung entspricht dem beschriebenen Ausführungsbeispiel.

### Bezugszeichenliste:

- 10: Falt-Coupon
- 11: Materialbahn
- 12: Bobine
- 13: Bobine
- 14: Spliceaggregat
- 15: Bahnpendel
- 16: Einheit
- 17: Bahnabschnitt.
- 18: Leimfeld
- 19: Leimfeld
- 20: Leimaggregat
- 21: Leimaggregat
- 22: Druckmarkenleser
- 23: Vorzugswalzen
- 24: Trennaggregat
- 25: Zuschnitt
- 26: Faltaggregat
- 27: Faltschenkel
- 28: Faltschenkel
- 29: Faltschenkel
- 30: Faltschenkel
- 31: Einzelzuschnitt
- 32: Einzelzuschnitt
- 33: Trennebene
- 34: Gerät
- 35: Wärmestation
- 36: Trennstation
- 37: Gurtförderer
- 38: Gurtförderer
- 39: Gurtförderer
- 40: Fördertrum
- 41: Fördertrum
- 42: Heizelement
- 43: Stützorgan
- 44: Trennmesser
- 45: Messerrolle
- 46: Gegenrolle
- 47: Nut
- 48: Umlenkrolle
- 49: Umlenkrolle
- 50: Bahnschenkel
- 51: Bahnschenkel
- 52: Längsspalt
- 53: Lager
- 54: Lager
- 55: Linie
- 56: Prägeorgan
- 57: Oberwalze
- 58: Vorsprung
- 59: Gegenwalze
- 60: Nut
- 61: Rille
- 62: Zusatzaggregat
- 63: Falteinheit

## Patentansprüche

1. Verfahren zum Herstellen von gefalteten Druckträgern (10) aus dünnem Material mit mindestens zwei durch Verkleben miteinander verbundenen Faltschenkeln (27, 28), wobei eine hinsichtlich der Breite der Druckträger (10) doppelt breite fortlaufende Materialbahn (11) mit Leimfeldern (18, 19) aus Heißleim im Hinblick auf die zu verklebenden Faltschenkel (27, 28) versehen und diese nach dem Falten durch Zuführen von Wärme und Druck miteinander verbunden werden, wobei von der mit ausgehärteten Leimfeldern (18, 19) versehenen Materialbahn (11) Zuschnitte (25) mit hinsichtlich der Druckträger (10) doppelter Breite abgetrennt und die doppelt breiten Zuschnitte (25) einem Faltaggregat (26) zur Durchführung der Faltungen entsprechend der Ausbildung der herzustellenden Druckträger (10) zugeführt werden und wobei nach dem Falten des doppelt breiten Zuschnitts (25) die Leimfelder (18, 19) durch Zuführen von Wärme aktiviert und die Faltschenkel (27, 28) durch Druck miteinander verbunden werden und wobei sodann die Druckträger (10) doppelter Breite in Längsrichtung durchtrennt werden zur Herstellung von jeweils zwei nebeneinander liegenden Druckträgern (10).

2. Verfahren nach Anspruch 1, **dadurch gekennzeichnet, dass** die Zuschnitte (25) von einer doppelt breiten und doppellagigen Materialbahn (11) abgetrennt werden, wobei die Materialbahn (11) so gefaltet ist, dass zwei Bahnschenkel (50, 51) zur Überdeckung mit einem mittleren Bereich der Materialbahn gefaltet sind, derart, dass die doppellagige Materialbahn (11) an beiden Rändern Faltkanten aufweist.

3. Verfahren nach Anspruch 2, **dadurch gekennzeichnet, dass** die Bahnschenkel (50, 51) der Materialbahn (11) mit geringem Abstand voneinander verlaufen, derart, dass zwischen den Bahnschenkeln (50, 51) ein Längsspalt (52) gebildet ist, vorzugsweise in einer Längsmittelebene der Materialbahn (11).

4. Verfahren nach Anspruch 2, **dadurch gekennzeichnet, dass** die aus einem zweilagig ausgebildeten Zuschnitt (25) gefertigten Druckträger (10) zwei Leimfelder (18, 19) für jeden Druckträger (10) aufweisen, wobei die Leimfelder (18, 19) an gegenüberliegenden Seiten der Materialbahn (11) angebracht werden.

5. Vorrichtung zum Herstellen von gefalteten Druckträgern (10) durch Abtrennen von Zuschnitten (25) von einer Materialbahn (11) doppelter Breite, die mit Leimfeldern (18, 19) aus Hotmeltleim zur Verbindung von Faltschenkeln (27, 28) der Druckträger (10) miteinander versehen ist, wobei die durch Falten aneinander liegenden Faltschenkel (27, 28) in einer Wärmestation (35) durch Zuführen von Wärme und Druck miteinander verbindbar sind, wobei die doppelt breite Materialbahn (11) von einer Bobine (12, 13) abziehbar und während des Transports an einem Leimaggregat (20, 21) zur Übertragung der Leimfelder (18, 19) auf die Materialbahn (11) vorbei bewegbar und das Leimaggregat (20, 21) durch mindestens einen Druckmarkenleser (22) nach Maßgabe von Druckmarken an der Materialbahn (11) steuerbar ist und wobei die mit Leim versehene Materialbahn (11) einem Trennaggregat (24) zuführbar ist zum Abtrennen von Zuschnitten (25) doppelter Breite von der Materialbahn (11) und wobei die doppelt breiten Zuschnitte (25) einem nachfolgenden Faltaggregat (26) zuführbar sind zum Herstellen von gefalteten Druckträgern (10) doppelter Breite und wobei die Wärmestation (35) mit Heizelementen (42) dem Faltaggregat (26) nachgeordnet ist und die Zuschnitte (25) bzw. die gefalteten doppelt breiten Druckträger (10) im Bereich der Wärmestation (35) zwischen Gurtförderern (37, 38, 39) förderbar sind und wobei die doppelt breiten Druckträger (10) im Anschluss an die Wärmestation (35) durch eine Trennstation (36) hindurch förderbar sind zur Trennung der doppelt breiten Druckträger (10) in Längsrichtung.

6. Vorrichtung nach Anspruch 5, **dadurch gekennzeichnet, dass** die doppelt breite Materialbahn (11) im Anschluss an die Leimaggregate (20, 21) alternativ durch eine Falteinheit (63) im Bereich eines Zusatzaggregats (62) hindurchförderbar ist, wobei im Bereich der Falteinheit (63) die Materialbahn (11) doppellagig faltbar ist unter Bildung von zwei randseitigen Bahnschenkeln (50, 51).

7. Vorrichtung nach Anspruch 5, **dadurch gekennzeichnet, dass** die Wärmestation (35) ein Gerät (34) zur Nachbehandlung des Druckträgers (10) aufweist mit mehreren Gurtförderern (37, 38, 39) zum Transport der Druckträger (10), wobei die Gurtförderer (37, 38, 39) im Abstand voneinander angeordnet und zwischen diesen Heizelemente (42) zur Übertragung von Wärme auf die Druckträger (10) angeordnet sind.

8. Vorrichtung nach Anspruch 7 oder einem der weiteren Ansprüche, **dadurch gekennzeichnet, dass** die Druckträger (10) im Bereich der Wärmestation (35) zwischen Fördertrumen (40, 41) der Gurtförderer (37, 38, 39) transportierbar sind zur Übertragung von Druck auf die Druckträger (10).

9. Vorrichtung nach Anspruch 5, **dadurch gekennzeichnet, dass** zum Durchtrennen von doppelt breiten Druckträgern (10) in der Trennstation (36) ein umlaufendes, kreisförmiges Trennmesser (44) auf einer Messerrolle (45) angeordnet und mit einer Gegenrolle (46) zusammenarbeitet.

10. Vorrichtung nach Anspruch 5 oder einem der weiteren Ansprüche, **dadurch gekennzeichnet, dass** die Materialbahn (11) durch ein Prägeorgan (56) hindurchleitbar ist zur Anbringung von quergerichteten Rillen (61) entsprechend Faltlinien der Druckträger (10), wobei das Prägeorgan (56) im Anschluss an die Leimaggregate (20, 21) angeordnet ist, vorzugsweise im Anschluss an die Falteinheit (63) zum Herstellen doppellagiger Materialbahnen (11).

## Claims

1. A process for producing folded printing carriers (10) made of thin material which have at least two folding legs (27, 28) that are connected to one another by adhesive bonding, with a continuous material web (11), whose width is twice the width of the printing carriers (10), being provided with regions of hot-melt glue (18, 19) for the adhesive bonding of the folding legs (27, 28), the latter being connected to each other after folding by the application of heat and pressure, with blanks (25) having double the width of the printing carrier (10) being severed from the material web (11) provided with the hardened regions of glue (18, 19), and the double-width blanks (25) being fed to a folding subassembly (26) for carrying out folding operations corresponding to the configuration of the printing carrier (10) to be produced, it being the case that once the double-width blank (25) has been folded, the regions of glue (18, 19) are activated by the supply of heat and the folding legs (27, 28) are connected to one another by the application of pressure, with the double-width printing carriers (10) then being severed in the longitudinal direction to produce in each case two printing carriers (10) lying next to one another.

2. The process according to Claim 1, **characterized in that** the blanks (25) are cut off from a double-width and double-layered material web (11), the material web (11) being folded such that two web legs (50, 51) are folded to coincide with a central region of the material web such that the double-layered material web (11) has folding edges along both borders.

3. The process according to Claim 2, **characterized in that** the web legs (50, 51) of the material web (11) run at a slight distance from one another such that a longitudinal gap (52) is formed between the web legs (50, 51), preferably in a longitudinal central plane of the material web (11).

4. The process according to Claim 2, **characterized in that** the printing carriers (10) produced from a two-layered blank (25) have two regions of glue (18, 19) for each printing carrier (10), the regions of glue (18, 19) being applied to opposite sides of the material web (11).

5. An apparatus for producing folded printing carriers (10) by severing blanks (25) from a double-width material web (11) provided with regions of hot-melt glue (18, 19) for connecting folding legs (27, 28) of the printing carriers (10) to one another, it being possible for the folding legs (27, 28), which abut one another by being folded, to be connected to each other in a heating station (35) through the application of heat and pressure, it being possible for the double-width material web (11) to be drawn off a reel (12, 13) and during transport to be moved past a gluing subassembly (20, 21) for the application of the regions of glue (18, 19) to the material web (11), and for the glue assembly (20, 21) to be controlled by at least one printed-mark reader (22) in accordance with printed marks on the material web (11) and it being possible to feed the material web (11) provided with glue to a severing subassembly (24) for the purpose of severing double-width blanks (25) from the material web (11), and to feed the double-width blanks (25) to a downstream folding subassembly (26) for the purpose of producing folded double-width printing carriers (20), with the heating station (35) with heating elements (42) being located downstream of the folding subassembly (26), it being possible to transport the blanks (25) or the folded, double-width printing carriers (10) between belt conveyors (37, 38, 39) in the region of the heating station (35), and it being possible, following the heating station (35), for the double-width printing carriers (10) to be conveyed through a severing station (36) for the purpose of severing the double-width printing carriers (10) in the longitudinal direction.

6. The apparatus according to Claim 5, **characterized in that** the double-width material web (11), following the glue subassemblies (20, 21), can - as an alternative - be conveyed through a folding unit (63) in the region of an additional subassembly (62), it being possible for the material web (11) to be folded in a double layer in the region of the folding unit (63), with two web legs (50, 51) being formed along the borders in the process.

7. The apparatus according to Claim 5, **characterized in that** the heating station (35) has an arrangement (34) for the post-treatment of the printing carrier (10) with a plurality of belt conveyers (37, 38, 39) for transporting the printing carrier (10), the belt conveyors (37, 38, 39) being spaced apart from one another and having heating elements (42) arranged between them for the purpose of transmitting heat to the printing carriers (10).

8. The apparatus according to Claim 7 or one of the further Claims, **characterized in that** the printing carriers (10), in the region of the heating station (35), can be transported between conveying strands (40, 41) of the belt conveyors (37, 38, 39) for the purpose of transferring pressure to the printing carriers (10).

9. The apparatus according to Claim 5, **characterized in that** arranged in the severing station (36) for the purpose of severing double-width printing carriers (10) is a revolving, circular severing blade (44), which is disposed on a blade roller (45) and interacts with a mating roller (46).

10. The apparatus according to Claim 5 or one of the further Claims, **characterized in that** the material web (11) can be directed through a stamping element (56) in order for transversely directed scores (61) to be provided in accordance with folding lines of the printing carrier (10), the stamping element (56) being arranged to follow the glue subassemblies (20, 21), preferably to follow the folding unit (63) for producing double-layered material webs (11).

## Revendications

1. Procédé de fabrication de supports d'impression pliés (10) formés d'un matériau mince avec au moins deux replis (27, 28) reliés l'un à l'autre par collage, dans lequel une bande de matériau continue (11) de double largeur par rapport à la largeur des supports d'impression (10) est pourvue de zones (18, 19) de colle thermodurcissable en vue des replis (27, 28) à coller et ceux-ci sont reliés l'un à l'autre après pliage par application de chaleur et de pression, dans lequel des découpes (25) de double largeur par rapport aux supports d'impression (10) sont séparées de la bande de matériau (11) pourvue de zones de colle durcie (18, 19) et les découpes de double largeur (25) sont acheminées à un groupe de pliage (26) pour effectuer les pliages en fonction de la configuration des supports d'impression à fabriquer (10), dans lequel, après pliage de la découpe à double largeur (25), les zones de colle (18, 19) sont activées par application de chaleur et les replis sont reliés l'un à l'autre par application de pression et dans lequel les supports d'impression (10) de double largeur sont séparés dans la direction longitudinale pour fabriquer chaque fois deux supports d'impression (10) se trouvant l'un à côté de l'autre.

2. Procédé selon la revendication 1, **caractérisé en ce que** les découpes (25) sont séparées par une bande de matériau (11) de largeur double en double couche, dans lequel la bande de matériau (11) est pliée de sorte que deux parties latérales (50, 51) de la bande soient repliées pour se superposer à une zone centrale de la bande de matériau de manière que la bande de matériau (11) à double couche présente des arêtes de pliage sur les deux bords.

3. Procédé selon la revendication 2, **caractérisé en ce que** les parties latérales (50, 51) de la bande de matériau (11) s'étendent à faible distance l'une de l'autre de sorte que soit formé entre les parties latérales (50, 51) de la bande un espacement longitudinal (52), de préférence dans un plan central longitudinal de la bande de matériau (11).

4. Procédé selon la revendication 2, **caractérisé en ce que** les supports d'impression (10) fabriqués à partir de la découpe (25) formée en double couche présentent deux zones de colle (18, 19) pour chaque support d'impression (10), dans lequel les zones de colle (18, 19) sont appliquées sur les côtés opposés de la bande de matériau (11).

5. Dispositif de fabrication de supports d'impression pliés (10) par séparation de découpes (25) d'une bande de matériau (11) de double largeur, qui est pourvue de zones de colle thermofusible pour relier des replis (27, 28) des supports d'impression (10) l'un à l'autre, dans lequel les replis (27, 28) se trouvant l'un à côté de l'autre par pliage peuvent être reliés l'un à l'autre dans un poste de chauffage (35) par application de chaleur et de pression, dans lequel la bande de matériau (11) de double largeur peut être retirée d'une bobine (12, 13) et avancée, au cours du transport, dans un poste de collage (20, 21) pour transférer les zones de colle (18, 19) sur la bande de matériau (11), le poste de collage (20, 21) pouvant être commandé par au moins un lecteur de marques d'impression (22) en fonction de marques d'impression sur la bande de matériau (11), dans lequel la bande de matériau (11) pourvue de colle peut être acheminée à un groupe de séparation (24) pour séparer des découpes (25) de double largeur de la bande de matériau (11), dans lequel les découpes (25) de double largeur peuvent être acheminées à un groupe de pliage suivant (26) pour fabriquer des supports d'impression pliés (10) de double largeur, dans lequel le poste de chauffage (35) avec des éléments chauffants est aménagé après le groupe de pliage (26) et les découpes (25) ou les supports d'impression (10) de double largeur pliés peuvent être acheminés dans la zone du poste de chauffage (35) entre des transporteurs à courroie (37, 38, 39) et dans lequel les supports d'impression (10) de double largeur peuvent être acheminés à la suite du poste de chauffage (35) à travers un poste de séparation (36) pour séparer les supports d'impression (10) de double largeur dans la direction longitudinale.

6. Dispositif selon la revendication 5, **caractérisé en ce que** la bande de matériau (11) de double largeur peut être acheminée, à la suite du groupe de collage (20, 21), en variante à travers une unité de pliage (63) dans la zone d'un groupe supplémentaire (62), dans lequel la bande de matériau (11) peut être pliée en double couche dans la zone de l'unité de pliage (63) pour former deux parties latérales (50, 51) de la bande.

7. Dispositif selon la revendication 5, **caractérisé en ce que** le poste de chauffage (35) présente un appareil (34) pour le traitement ultérieur du support d'impression (10) avec plusieurs transporteurs à courroie (37, 38, 39) pour transporter les supports d'impression (10), dans lequel les transporteurs à courroie (37, 38, 39) sont aménagés à distance l'un de l'autre et, entre ceux-ci, sont agencés des éléments chauffants (42) pour transférer de la chaleur aux supports d'impression (10).

8. Dispositif selon la revendication 7 ou l'une quelconque des autres revendications, **caractérisé en ce que** les supports d'impression (10) peuvent être transportés dans la zone du poste de chauffage (35) entre les brins de transport (40, 41) des transporteurs à courroie (37, 38, 39) pour transférer une pression sur les supports d'impression (10).

9. Dispositif selon la revendication 5, **caractérisé en ce que**, pour séparer des supports d'impression (10) de double largeur dans le poste de séparation (36), un couteau de séparation rotatif de forme circulaire (44) est agencé sur un rouleau (45) prévu à cet effet et coopère avec un rouleau antagoniste (46).

10. Dispositif selon la revendication 5 ou l'une quelconque des autres revendications, **caractérisé en ce que** la bande de matériau (11) peut être envoyée à travers un organe d'estampage (56) pour appliquer des gorges transversales (56) correspondant à des lignes de pliage des supports d'impression (10), dans lequel l'organe d'estampage (56) est aménagé à la suite des groupes de collage (20, 21), de préférence à la suite de l'unité de pliage (63) pour la fabrication de bandes de matériau (11) à double couche.
